# EUROPÄISCHE PATENTSCHRIFT

(11) **EP 3 590 850 B1**
(45) Veröffentlichungstag und Bekanntmachung des Hinweises auf die Patenterteilung: **05.05.2021**
(21) Anmeldenummer: 18181106.8
(22) Anmeldetag: 02.07.2018
(51) Int. Cl.: B65B 25/14, B65B 35/50, B65B 5/10

(54) **VERFAHREN UND VORRICHTUNG ZUM STAPELN UND VERPACKEN VON FALZPRODUKTEN**
METHOD AND DEVICE FOR STACKING AND PACKAGING OF FOLDED PRODUCTS
PROCÉDÉ ET DISPOSITIF D'EMPILEMENT ET D'EMBALLAGE DE PRODUITS PLIÉS

(43) Veröffentlichungstag der Anmeldung: 08.01.2020
(73) Patentinhaber: H+H GmbH & Co. KG, 33689 Bielefeld (DE)
(72) Erfinder: Richert, Witali, 33699 Bielefeld (DE)
(74) Vertreter: Wächter, Jochen

(56) Entgegenhaltungen:
- EP-A2- 0 154 093
- EP-A2- 0 271 042
- WO-A1-95/20523
- GB-A- 2 050 989
- US-A- 4 707 970

## Beschreibung

Die vorliegende Erfindung betrifft ein Verfahren und eine Vorrichtung zum Stapeln und Verpacken von Falzprodukten, insbesondere von Beipackzetteln wie Inserts oder Outserts für pharmazeutische Produkte.

Vielen Produkten, insbesondere pharmazeutischen Produkten werden Falzprodukte in Form von Beipackzetteln beigelegt, die Informationen zum pharmazeutischen Produkt sowie dessen Anwendung beinhalten. Solche Falzprodukte werden entweder lose mit dem verpackten pharmazeutischen Produkt in eine Umverpackung eingelegt oder direkt am Behälter des pharmazeutischen Produkts fixiert. Die Falzprodukte werden von einer Falzmaschine in der Regel mehrfach gefalzt und bei Bedarf durch eine Klebung fixiert. Halbfertige oder fertige Falzprodukte werden als Stapel in Aufnahmen, z.B. in Form von Trays oder Schachteln, verpackt. Diese mit Falzprodukten gefüllten Aufnahmen werden dann zum Hersteller der pharmazeutischen Produkte geliefert, um sie dort den pharmazeutischen Produkten beizulegen. Bestehende Verfahren und Vorrichtungen zum Stapeln und Verpacken von Falzprodukten umfassen entweder das manuelle Stapeln und manuelle Verpacken der Falzprodukte und sind somit sehr zeit- und arbeitsintensiv, oder sind hinsichtlich des Automatisierungsgrades des Verpackungsprozesses und der Formatgröße der Falzprodukte begrenzt.

Ein Verfahren und eine Vorrichtung zum Stapeln und Verpacken von Falzprodukten ist beispielsweise aus EP 0 271 042 A2 bekannt. Dort wird vorgeschlagen, die Falzprodukte auf Ablagebändern zu stapeln und den anschließend gebildeten Stapel mittels einer Übergabeeinrichtung horizontal in eine Aufnahme zu verschieben.

Der Erfindung liegt die Aufgabe zugrunde, ein hinsichtlich Zeitaufwand und Automatisierungsgrad optimiertes Verfahren zum Stapeln und Verpacken von Falzprodukten sowie eine Vorrichtung zum Ausführen eines solchen Verfahrens bereitzustellen.

Das erfindungsgemäße Verfahren ist in Anspruch 1 definiert.

Erfindungsgemäß wird ein Verfahren zum Stapeln und Verpacken von Falzprodukten geschaffen, bei dem die Falzprodukte unmittelbar im Anschluss an das Falzen der Falzprodukte durch auf die Falzmaschine folgende Vorrichtungen automatisch gestapelt und verpackt werden. Manueller Eingriffe bedarf es dabei nicht. Der Zeit- und Arbeitsaufwand zum Stapeln und Verpacken der Falzprodukte sowie die damit einhergehenden Kosten können dadurch ebenso reduziert werden wie die Fehleranfälligkeit des Prozesses.

Erfindungsgemäß umfasst das Verfahren vor dem Verschieben des Stapels von Falzprodukten in die Aufnahme das Freigeben des Stapels senkrecht zur Transportrichtung. Dadurch wird ermöglicht, dass der Stapel von Falzprodukten bis zum Verschieben des Stapels in die Aufnahme senkrecht zur Transportrichtung gestützt ist und ein ungewolltes Verschieben der Falzprodukte vermieden wird. Erst zum Verschieben der Falzprodukte in die Aufnahme wird der Stapel senkrecht zur Transportrichtung freigegeben und in die Aufnahme gepackt.

Dies wird erfindungsgemäß dadurch ermöglicht, dass das Freigeben des Stapels senkrecht zur Transportrichtung das Verschieben oder Schwenken mindestens eines Stützelements, das den Stapel im Abgabebereich senkrecht zur Transportrichtung abstützt, umfasst.

In einer ersten Ausführungsform umfasst das Bilden des Stapels das Anordnen einer Mehrzahl von Falzprodukten in aufrechter Stellung in einem Stapelbereich mittels einer Zuführvorrichtung, und das Anordnen des Stapels im Abgabebereich umfasst das Fördern des gebildeten Stapels zu dem Abgabebereich entlang eines in Transportrichtung verlaufenden Transportpfads, sobald der gebildete Stapel von Falzprodukten eine vorbestimmte Anzahl von Falzprodukten umfasst. Der gesamte Stapel wird somit im Stapelbereich gebildet und es ist nur eine einzige Verschiebung des gesamten Stapels in Richtung des Abgabebereichs notwendig.

In einer alternativen Ausführungsform umfasst das Bilden des Stapels folgende Schritte:
- Anordnen einer Mehrzahl von Falzprodukten in aufrechter Stellung in einem Stapelbereich mittels einer Zuführvorrichtung zu einem Teilstapel,
- Verschieben des Teilstapels in Transportrichtung zu einem Sammelbereich, und
- Wiederholen dieser Schritte, bis im Sammelbereich ein Stapel mit einer vorbestimmten Anzahl von Falzprodukten gebildet ist.

Außerdem umfasst das Anordnen des Stapels im Abgabebereich in dieser Ausführungsform das Fördern des im Sammelbereich gebildeten Stapels zum Abgabebereich entlang eines in Transportrichtung verlaufenden Transportpfads.

Die Teilstapel sind im Stapelbereich besser handhabbar als der gesamte Stapel. Außerdem wird auf diese Weise der Durchsatz erhöht, da während des Verschiebens des Stapels vom Sammelbereich zum Abgabebereich bereits der nächste Teilstapel im Stapelbereich ohne Unterbrechung der Produktion gebildet werden kann.

In einer alternativen Ausführungsform umfassen das Bilden des Stapels und das Anordnen des Stapels im Abgabebereich folgende Schritte:
- Anordnen einer Mehrzahl von Falzprodukten in aufrechter Stellung in einem Stapelbereich mittels einer Zuführvorrichtung zu einem Teilstapel,
- Verschieben des Teilstapels in Transportrichtung zu einem Sammelbereich, der im Abgabebereich angeordnet ist, und
- Wiederholen dieser Schritte, bis im Sammelbereich und somit gleichzeitig auch im Abgabebereich ein Stapel mit einer vorbestimmten Anzahl von Falzprodukten gebildet ist. Die Teilstapel sind im Stapelbereich besser handhabbar als der gesamte Stapel. Außerdem wird auf diese Weise der Durchsatz erhöht, da während des Verschiebens des letzten Teilstapels zum Abgabebereich bereits der nächste Teilstapel im Stapelbereich ohne Unterbrechung der Produktion gebildet werden kann.

Falzprodukte wie insbesondere Outserts weisen nach dem Falzen in der Regel eine im Wesentlichen quaderförmige Gestalt auf, wobei die Kanten des Quaders, an denen sich Falzkanten des Falzprodukts befinden, mehr oder weniger abgerundet sind. Üblicherweise sind die Länge und die Breite eines im Wesentlichen quaderförmigen Falzprodukts größer als die Dicke. Die Länge und die Breite definieren dadurch zwei Grundflächen des Falzprodukts, die deutlich größer sind als die übrigen Seitenflächen. Zum Bilden von platzsparenden Stapeln von Falzprodukten ist es gewünscht, dass die Falzprodukte mit ihren Grundflächen aneinander anliegen, um die Dimension eines Stapels in dessen Längsrichtung zu minimieren. Die Grundflächen der Falzprodukte erstrecken sich in diesem Fall im Wesentlichen senkrecht zu einer Stützfläche, auf der die Falzprodukte angeordnet sind, und bilden in Transportrichtung eine Vorder- bzw. Rückseite der Falzprodukte. Eine solche Stellung der Falzprodukte wird als aufrechte Stellung bezeichnet. Vorzugsweise werden die Stapel von Falzprodukten auf einer im Wesentlichen horizontalen Stützfläche gebildet. Die Grundflächen erstrecken sich dann in einer im Wesentlichen vertikalen Ebene.

Vorzugsweise umfasst das Verfahren deshalb das Umlenken der Falzprodukte mittels der Zuführvorrichtung, sodass jedes Falzprodukt dem Stapelbereich von oben zugeführt wird. Dadurch werden liegend transportierte Falzprodukte auf einfache Art und Weise aufrecht im Stapelbereich angeordnet und hintereinander gestapelt. Die Grundflächen mehrerer aufeinander folgender Falzprodukte grenzen dann aneinander an. Ein Aufrichten der Falzprodukte durch zusätzliche Vorrichtungen ist nicht notwendig. Zudem wird der Platzbedarf einer für das Verfahren geeigneten Verpackungsvorrichtung in der Breite nicht unnötig erhöht.

Es ist weiter bevorzugt, dass das Zuführen der Falzprodukte in den Stapelbereich mittels der Zuführvorrichtung derart erfolgt, dass ein nachfolgendes Falzprodukt relativ zu mindestens einem vorangehenden Falzprodukt schräg in den Stapelbereich eintritt und das mindestens eine vorangehende Falzprodukt in Transportrichtung verschiebt. Dabei trifft vorzugsweise eine voraneilende Kante des nachfolgenden Falzprodukts auf eine dem nachfolgenden Falzprodukt zugewandte Rückseite des vorangehenden Falzprodukts, sodass zwischen den einander zugewandten Grundflächen des vorangehenden und des nachfolgenden Falzprodukts ein spitzer Winkel gebildet wird. Dadurch wird gewährleistet, dass sich das nachfolgende Falzprodukt zuverlässig hinter dem mindestens einen vorangehenden Falzprodukt einreiht, um einen Stapel oder Teilstapel von Falzprodukten zu bilden.

Es ist besonders bevorzugt, dass das Anordnen einer Mehrzahl der Falzprodukte im Stapelbereich und das Fördern des Teilstapels oder Stapels von Falzprodukten in einen Abgabebereich zwischen zwei Führungsvorrichtungen erfolgt, die die Falzprodukte entlang des Transportpfads führen und stützen. Die Führungsvorrichtungen sind dazu gegenüberliegend beidseitig des Transportpfads und parallel zur Transportrichtung angeordnet. Die Führungsvorrichtungen verhindern ein seitliches Verschieben oder Verkippen der Falzprodukte relativ zueinander während des Stapelns und während des Förderns der Falzprodukte in den Abgabebereich.

Die Aufnahme ist vorzugsweise ein Tray, eine Verpackung oder ein sonstiges Aufnahmemittel für Stapel von Falzprodukten, das sich besonders zum platzsparenden Aufbewahren und zum schonenden Transportieren von Falzprodukten eignet.

Vorzugsweise wird beim Verschieben des Stapels in die Aufnahme der Stapel an seiner Vorderseite und Rückseite von zwei Begrenzungselementen begrenzt, die den Stapel bevorzugt zwischen sich halten und bevorzugt mit dem Stapel in Richtung der Aufnahme bewegt werden. Auf diese Weise kann der Stapel leicht komprimiert werden und wird während des Verschiebens von zwei Seiten aktiv gehalten. Die Einführung des Stapels in die Aufnahme wird dadurch erleichtert.

Eine erfindungsgemäße Vorrichtung zum Stapeln und Verpacken von Falzprodukten ist in Anspruch 8 definiert.

Erfindungsgemäß wird eine Vorrichtung bereitgestellt, bei der das Stapeln und Verpacken von Falzprodukten automatisch durch entsprechende Vorrichtungen vorgenommen wird. Manueller Eingriffe bedarf es dabei nicht. Der Zeit- und Arbeitsaufwand zum Stapeln und Verpacken der Falzprodukte sowie die damit einhergehenden Kosten können dadurch ebenso reduziert werden wie die Fehleranfälligkeit des Prozesses. Steigende Qualitätsanforderungen im Verpackungsprozess können dadurch erfüllt werden.

Erfindungsgemäß ist der Stapel im Abgabebereich von mindestens einem Stützelement abgestützt, das verschwenkbar oder verschiebbar ist und zur Freigabe des Stapels für die Übergabe dient. Auf diese Weise kann der Stapel von Falzprodukten bis zur Übergabe abgestützt bleiben und nur zur Übergabe in Verschieberichtung freigegeben werden.

Vorzugsweise weist die Verschiebevorrichtung einen Stempel auf, der an einer Schmalseite der Falzprodukte anliegt, die der Aufnahme abgewandt ist. Der Stempel erstreckt sich bevorzugt in Transportrichtung entlang einer gesamten Seitenfläche des Stapels, sodass er alle Falzprodukte eines Stapels zugleich erfassen und gemeinsam in die Aufnahme verschieben kann, ohne dabei die Falzprodukte zu beschädigen, relativ zueinander zu verschieben und ohne weitere Komponenten der Vorrichtung zu behindern.

Besonders bevorzugt umfasst die Vorrichtung weiterhin mindestens zwei Führungsvorrichtungen, die einander gegenüberliegen, zwischen sich den Stapelbereich bilden und dazu eingerichtet sind, die von der Zuführvorrichtung zugeführten Falzprodukte zwischen sich aufzunehmen und zu stützen. Die Führungsvorrichtungen sind beidseitig des Transportpfads und parallel zur Transportrichtung angeordnet. In einer besonders bevorzugten Ausführungsform erstrecken sich die mindestens zwei Führungsvorrichtungen vom Stapelbereich bis zum Abgabebereich entlang des Transportpfads, sodass sie den Teilstapel oder Stapel von Falzprodukten bis zum Abgabebereich seitlich stützen.

In einer weiter bevorzugten Ausführungsform ist der Abstand zweier gegenüberliegender Führungsvorrichtungen in einer Richtung quer zur Transportrichtung einstellbar. Dadurch kann der Abstand der Führungsvorrichtungen an verschiedene Formate von Falzprodukten angepasst werden.

Vorzugsweise weist jede Führungsvorrichtung auf einer dem Stapelbereich zugewandten Seite der Führungsvorrichtung eine Bürste auf. Die Bürsten weisen Borsten auf, die sich von den Führungsvorrichtungen in den Transportpfad hinein erstrecken. Wird ein Falzprodukt zwischen die Führungsvorrichtungen eingefügt, verformt dieses die Borsten, die dadurch eine Rückstellkraft auf das Falzprodukt ausüben. Durch diese Rückstellkraft der Borsten wird eine Klemmwirkung auf das Falzprodukt erzielt, wodurch das Falzprodukt in seiner aufrechten Stellung gehalten wird, während zugleich ein Verschieben des Falzprodukts in Transportrichtung möglich ist. Die Steifigkeit der Borsten kann dabei so ausgelegt werden, dass die Borsten das zuverlässige Stützen der Falzprodukte und zugleich das einfache und beschädigungsfreie Verschieben der Falzprodukte ermöglichen.

In einer bevorzugten Ausführungsform umfasst die Vorrichtung weiterhin ein erstes und ein zweites Begrenzungselement, wobei das erste Begrenzungselement in Transportrichtung stromaufwärts des Abgabebereichs angeordnet ist und das zweite Begrenzungselement in Transportrichtung stromabwärts des Abgabebereichs angeordnet ist, und das erste und zweite Begrenzungselement begrenzen den Abgabebereich zumindest während des Verschiebens des Stapels beidseitig in Transportrichtung. Dadurch wird der Stapel von Falzprodukten auch in Transportrichtung beidseitig gestützt, sodass er insbesondere beim Verschieben des Stapels in die Aufnahme seine Dimensionen beibehält und eine definierte Länge aufweist, die zum Aufnehmen des Stapels in die Aufnahme erforderlich ist. Vor allem kann der Stapel aus gefalzten Falzprodukten, die zu einer gewissen Rückstellung nach dem Falzen neigen, durch das erste und das zweite Begrenzungselement in Transportrichtung komprimiert werden, um ein zuverlässiges Einschieben des Stapels von Falzprodukten in die Aufnahme zu ermöglichen, ohne dass das vorderste und hinterste Falzprodukt des Stapels am Rand der Aufnahme anstoßen.

Schließlich weisen das erste und das zweite Begrenzungselement jeweils eine Öffnung oder Aussparung auf und ein Stempel der Verschiebevorrichtung erstreckt sich zumindest während des Verschiebens des Stapels in Transportrichtung vom ersten Begrenzungselement zum zweiten Begrenzungselement und jeweils in die Öffnung oder Aussparung im ersten und im zweiten Begrenzungselement hinein. Dadurch wird gewährleistet, dass jedes Falzprodukt des Stapels von Falzprodukten vom Stempel erfasst wird, ohne dass sich der Stempel und das erste und das zweite Begrenzungselement gegenseitig behindern.

Weitere bevorzugte Ausführungsformen und Vorteile der Erfindung ergeben sich aus der nachfolgenden Beschreibung unter Bezugnahme auf die Figuren.
- Fig. 1: zeigt eine erfindungsgemäße Vorrichtung zum Stapeln und Verpacken von Falzprodukten in isometrischer Ansicht;
- Fig. 2: zeigt einen Ausschnitt der Vorrichtung nach Fig. 1 in Querschnittsansicht;
- Fig. 3 und 4: zeigen vergrößerte Ausschnitte des Stapelbereichs der Vorrichtung nach Fig. 1 in Querschnittsansicht;
- Fig. 5 bis 8: zeigen einen Ausschnitt der Vorrichtung nach Fig. 1 zu unterschiedlichen Zeitpunkten während des Stapelns und Verpackens von Falzprodukten;
- Fig. 9 und 10: zeigen eine Querschnittsansicht des Abgabebereichs der Vorrichtung aus Fig. 1 in zwei Phasen des Verschiebevorgangs;
- Fig. 11a: zeigt eine Ausführungsform einer Bürste einer Führungsvorrichtung in Seitenansicht; und
- Fig. 11b: zeigt die Bürste nach Fig. 11a in Draufsicht.

Fig. 1 zeigt eine Ausführungsform einer erfindungsgemäßen Vorrichtung 1 zum Stapeln und Verpacken von Falzprodukten, insbesondere Outserts, besonders bevorzugt zu einer geschlossenen Stellung verklebte oder mit einer Klebelasche geschlossene Outserts. Die Vorrichtung 1 umfasst eine Zuführvorrichtung 2 zum Zuführen von Falzprodukten in einen Stapelbereich 4. Die Zuführvorrichtung 2 schließt vorzugsweise unmittelbar an eine Falzvorrichtung (nicht dargestellt) zum Falzen von Falzprodukten 6 an bzw. bildet deren Auslass. Im Stapelbereich 4 wird aus einzelnen Falzprodukten 6 ein Stapel 7 von Falzprodukten 6 gebildet. Der Stapel 7 von Falzprodukten 6, der einen Teilstapel eines finalen vollständigen Stapels 8 bildet, wird anschließend entlang eines Transportpfads vom Stapelbereich 4 in einen Sammelbereich 11 gefördert, in dem die Teilstapel 7 zu dem Stapel 8 aneinandergereiht werden. Von dort wird der Stapel 8 zu einem Abgabebereich 10 gefördert. Vom Abgabebereich 10 wird der Stapel 8 mittels einer Verschiebevorrichtung 12 in eine Aufnahme 36 (siehe Fig. 7 und 8) verschoben.

Zumindest im Stapelbereich 4 sind eine erste Führungsvorrichtung 14 und eine zweite Führungsvorrichtung 16 in einer ersten Richtung gegenüberliegend angeordnet, sodass sie zwischen sich den Stapelbereich 4 bilden. Die Führungsvorrichtungen 14, 16 nehmen die von der Zuführvorrichtung 2 zugeführten Falzprodukte 6 zwischen sich auf. Vorzugsweise erstrecken sich die Führungsvorrichtungen 14, 16 vom Stapelbereich 4 bis zum Abgabebereich 10, um die Falzprodukte 6 entlang des Transportpfads zu führen und zu stützen.

In Fig. 2 bis 4 sind Ausschnitte der Vorrichtung 1 an einem Ausgang 22 der Zuführvorrichtung 2 in Querschnittsansicht dargestellt. Am Ausgang 22 der Zuführvorrichtung 2 befindet sich der Stapelbereich 4. Die Zuführvorrichtung 2 führt vereinzelte, aufeinander folgende Falzprodukte 6 dem Stapelbereich 4 zu. Die Zuführvorrichtung 2 umfasst hierzu in der dargestellten Ausführungsform ein erstes Förderband 18 und ein zweites Förderband 20. Das erste und das zweite Förderband 18, 20 sind abschnittsweise aneinander angrenzend angeordnet, sodass ein Falzprodukt 6 zwischen einem Bandabschnitt des ersten Förderbands 18 und einem Bandabschnitt des zweiten Förderbands 20 liegend aufgenommen und gefördert wird. Es versteht sich, dass dem Fachmann auch alternative Zuführ- bzw. Fördervorrichtungen für Falzprodukte bekannt sind, die anstelle der Zuführvorrichtung 2 vorgesehen sein können.

Am Ausgang 22 der Zuführvorrichtung 2 tritt ein Falzprodukt 6 aus der Zuführvorrichtung 2 aus. Im vorliegenden Fall verlässt das Falzprodukt 6 am Ausgang 22 den Spalt zwischen dem ersten und dem zweiten Förderband 18, 20. Es ist bevorzugt, dass die Zuführvorrichtung 2 die Falzprodukte 6 derart umlenkt, dass die Falzprodukte 6 dem Stapelbereich 4 von oben zugeführt werden. Hierzu beschreiben das erste und das zweite Förderband 18, 20 vorzugsweise eine Kurve, die sich in Förderrichtung der Falzprodukte 6 der Zuführvorrichtung 2 zunehmend nach unten neigt.

Im Stapelbereich 4 wird zunächst ein voraneilendes Falzprodukt 6 in aufrechter Stellung zwischen der ersten und der zweiten Führungsvorrichtung 14, 16 aufgenommen. Ein Rückhalteelement 25, hier in Form eines Federbleches, kann zusätzlich vorgesehen sein, um den zu bildenden Stapel 7 von oben zu stützen und ein Umkippen der Falzprodukte 6 nach vorne zu verhindern. Im hinteren Bereich des Stapels 7 kann eine Andrückwalze 35 für einen Gegendruck sorgen.

In der aufrechten Stellung eines Falzprodukts 6 bildet eine in eine Transportrichtung T gerichtete Grundfläche des Falzprodukts 6 eine Vorderseite 6a und eine gegenüberliegende, entgegen der Transportrichtung T gerichtete Grundfläche des Falzprodukts eine Rückseite 6b. Zur Anpassung an verschiedene Falzproduktformate können die erste und die zweite Führungsvorrichtung 14, 16 in der ersten Richtung quer zur Transportrichtung T bewegbar sein, um den Abstand zwischen den Führungsvorrichtungen 14, 16 in der ersten Richtung einzustellen. Die Transportrichtung T und die erste Richtung sind bevorzugt im Wesentlichen horizontal ausgerichtet.

Durch Zuführen eines nachfolgenden Falzprodukts 6 in den Stapelbereich 4 und Aufnehmen des nachfolgenden Falzprodukts 6 zwischen der ersten und der zweiten Führungsvorrichtung 14, 16 wird das voraneilende Falzprodukt 6 zwischen den Führungsvorrichtungen 14, 16 in Transportrichtung T verschoben. Durch das wiederholte Zuführen eines Falzprodukts 6 in den Stapelbereich 4, Aufnehmen des Falzprodukts 6 zwischen den Führungsvorrichtungen 14, 16 und das jeweils damit verbundene Verschieben des mindestens einen voraneilenden Falzprodukts 6 in Transportrichtung T wird im Stapelbereich 4 ein Stapel 7 von Falzprodukten 6 gebildet. Insgesamt wird eine Mehrzahl von Falzprodukten 6 in aufrechter Stellung in Transportrichtung T hintereinander im Stapelbereich 4 angeordnet und dadurch der Stapel 7 von Falzprodukten 6 gebildet. Während des Aufnehmens der Falzprodukte 6 zwischen den Führungsvorrichtungen 14, 16 und während des Verschiebens der Falzprodukte 6 in Transportrichtung T werden die Falzprodukte 6 mittels der Führungsvorrichtungen 14, 16 gestützt.

Um ein zuverlässiges Zuführen der Falzprodukte 6 in den Stapelbereich 4 zu gewährleisten, ist es bevorzugt, dass ein nachfolgendes Falzprodukt 6 relativ zu mindestens einem vorangehenden Falzprodukt 6 schräg in den Stapelbereich 4 eintritt und dabei das mindestens eine vorangehende Falzprodukt 6 in Transportrichtung T verschiebt. Hierzu sind das erste und das zweite Förderband 18, 20 am Ausgang 22 der Zuführvorrichtung 2 leicht schräg bezüglich den im Stapelbereich 4 aufrecht stehenden Falzprodukten 6 ausgerichtet. Dadurch trifft ein nachfolgendes Falzprodukt 6 mit einer voraneilenden Kante 6c auf eine dem nachfolgenden Falzprodukt 6 zugewandte Rückseite 6b eines vorangehenden Falzprodukts 6. Vorzugsweise wird zum Zeitpunkt des Auftreffens des nachfolgenden Falzprodukts 6 auf das vorangehende Falzprodukt 6 am Ausgang 22 der Zuführvorrichtung 2 zwischen der Rückseite 6b des vorangehenden Falzprodukts 6 und der Vorderseite 6a des nachfolgenden Falzprodukts 6 ein spitzer Winkel α gebildet. So wird das nachfolgende Falzprodukt 6 zuverlässig hinter dem mindestens einen vorangehenden Falzprodukt 6 angeordnet, ohne mit diesem zu verkanten. Zudem wird das mindestens eine vorangehende Falzprodukt 6 in Transportrichtung T verschoben, sobald das nachfolgende Falzprodukt 6 auf dessen Rückseite 6b trifft.

Wie in Fig. 5 bis 8 gezeigt, umfasst die Vorrichtung 1 eine Vorschubeinrichtung 32 zum Fördern von im Stapelbereich 4 gebildeten Teilstapeln 7 zu einem Sammelbereich 11, die weiter unten näher beschrieben wird. Außerdem umfasst die Vorrichtung 1 eine Fördervorrichtung 24 zum Fördern eines fertigen Stapels 8 von Falzprodukten 6 vom Sammelbereich 11 zum Abgabebereich 10. Der Stapel 8 ist komplett, sobald er eine vorbestimmte Anzahl von Falzprodukten 6 umfasst. Der fertige Stapel 8 besteht aus einer Mehrzahl von Teilstapeln 7. Das Fördern der Falzprodukte 6 erfolgt in der Vorschubeinrichtung 32 und in der Fördervorrichtung 24 vorzugsweise entlang eines in Transportrichtung T ausgerichteten Transportpfads 26.

Die Fördervorrichtung 24 ist parallel zur Transportrichtung T in einer Richtung T1 verfahrbar. Die Fördervorrichtung 24 ist in der dargestellten Ausführungsform zudem in einer Richtung V1 quer zur Transportrichtung T verfahrbar. Vorzugsweise ist die Richtung V1 vertikal ausgerichtet. Die Fördervorrichtung 24 umfasst ein erstes Begrenzungselement 28, das in Richtung V1 in und aus dem Transportpfad 26 bewegbar ist.

Das erste Begrenzungselement 28 dient zum Erfassen eines letzten Falzprodukts 6 eines Stapels 8 und liegt vorzugsweise flächig an der Rückseite 6b dieses Falzprodukts an. Ein zweites Begrenzungselement 30 kann vorgesehen sein, das in einer Richtung V2 quer zur Transportrichtung T bewegbar ist. Die Richtung V2 ist vorzugsweise parallel zur Richtung V1 und vertikal ausgerichtet.

Das zweite Begrenzungselement 30 bildet in Transportrichtung T die stromabwärtige Begrenzung des Abgabebereichs 10, wenn die Fördervorrichtung 24 den Stapel 8 in den Abgabebereich 10 fördert. Ist der Stapel 8 im Abgabebereich 10 angeordnet, bildet das erste Begrenzungselement 28 in Transportrichtung stromaufwärts die Begrenzung des Abgabebereichs 10 und der Stapel 8 ist zwischen dem ersten und dem zweiten Begrenzungselement 28, 30 aufgenommen.

Wie Fig. 5 bis 8 zu entnehmen ist, ist die oben bereits genannte Vorschubeinrichtung 32 in einer Richtung T2 parallel zur Transportrichtung T und in einer Richtung V3 quer zur Transportrichtung T verfahrbar. Die Richtung V3 ist vorzugsweise parallel zu den Richtungen V1 und V2 und vertikal ausgerichtet. Um die Verfahrbarkeit zu ermöglichen, ragt zumindest ein Teil der Vorschubeinrichtung 32 durch eine Öffnung in der Stützfläche 40, auf der der Stapel 7 aufliegt.

Die Vorschubeinrichtung 32 umfasst einen Schieber 34. Der Schieber 34 ist im Stapelbereich 4 stromaufwärts des im Stapelbereich 4 gebildeten Stapels 7 von Falzprodukten 6 angeordnet. Der Schieber 34 dient zum Erfassen eines letzten Falzprodukts 6 eines Stapels 7 und liegt vorzugsweise flächig an der Rückseite 6b dieses Falzprodukts 6 an. Durch Verfahren der Vorschubeinrichtung 32 in Transportrichtung T fördert die Vorschubeinrichtung 32 den Stapel 7 in Transportrichtung T entlang des Transportpfads 26, wie in Fig. 2 zu sehen ist, bis zum Sammelbereich 11, wo der vollständige Stapel 8 gebildet wird.

Ein Stapel 7 ist ein Teilstapel und umfasst eine vorbestimmte Anzahl von Falzprodukten 6, die kleiner als die vorbestimmte Anzahl von Falzprodukten 6 eines fertigen Stapels 8 im Sammelbereich 11 ist. Die Vorschubeinrichtung 32 fördert die Teilstapel 7 so weit, dass sie vom ersten Begrenzungselement 28 erreicht werden können. Dies wiederholt die Vorschubeinrichtung 32 so oft, bis eine Mehrzahl von Teilstapeln 7 einen vollständigen Stapel 8 bildet. Das erste Begrenzungselement 28 wird dann in den Transportpfad 26 bewegt (Fig. 6) und die Fördervorrichtung 24 fördert den Stapel 8 weiter in den Abgabebereich 10 (Fig. 7).

Die Vorschubeinrichtung 32 verfährt wieder zurück in ihre Ausgangsposition stromaufwärts des Stapelbereichs 4. Wird im Stapelbereich 4 bereits ein neuer Stapel 7 von Falzprodukten 6 gebildet, während sich die Vorschubeinrichtung 32 noch nicht in ihrer Ausgangsposition befindet, ist die Vorschubeinrichtung 32 in Richtung V3 aus dem Transportpfad 26 herauszubewegen und verfährt beabstandet zum Stapelbereich 4 zurück in ihre Ausgangsposition.

Alternativ kann die Fördervorrichtung 24 auch die Teilstapel 7 von der Vorschubeinrichtung 32 übernehmen und in den Sammelbereich 11 weiterschieben. In diesem Fall durchläuft das erste Begrenzungselement 28 eine umlaufende, sich wiederholende Bahn für jeden Teilstapel 7.

Anders als in der dargestellten Ausführungsform kann die Vorschubeinrichtung 32 auch entfallen. Dann wird im Stapelbereich 4 ein vollständiger Stapel 8 gebildet und die Fördervorrichtung 24 fördert den vollständigen Stapel 8 von Falzprodukten 6 vom Stapelbereich 4 direkt bis zum Abgabebereich 10. Die Fördervorrichtung 24 ist in diesem Fall so weit entgegen der Transportrichtung T verfahrbar, dass sich das erste Begrenzungselement 28 in Transportrichtung T hinter dem letzten Falzprodukt 6 des vollständigen Stapels 8 von Falzprodukten 6 im Stapelbereich 4 befindet. Das erste Begrenzungselement 28 wird dann in den Stapelbereich 4 bewegt, sodass es an der Rückseite 6b des letzten Falzprodukts 6 des Stapels 8 anliegt. Durch Verschieben des ersten Begrenzungselements 28 in Transportrichtung T wird der Stapel 8 von Falzprodukten 6 in Transportrichtung T entlang des Transportpfads 26 bis zum Abgabebereich 10 verschoben.

In einer weiteren Ausgestaltung kann auch die Vorschubeinrichtung 32 die Teilstapel 7 bis zum Abgabebereich 10 fördern und dort den vollständigen Stapel 8 bilden. Dann kann die Fördervorrichtung 24 entfallen. Das Begrenzungselement 28 muss aber weiterhin in vertikaler Richtung aus dem Transportpfad 26 verfahrbar sein, um die Teilstapel 7 hindurchtreten zu lassen.

Bei der Bildung des Stapels 8 aus den Teilstapeln 7 ist es bevorzugt, dass jeder Teilstapel 7 bis zum selben Punkt im Sammelbereich 11 gefördert wird, dort an den letzten der eventuell bereits vorhandenen anderen Teilstapel 7 anstößt und die bereits vorhandenen Teilstapel 7 weiter in Transportrichtung T verschiebt.

Wie in Fig. 7 zu sehen ist, wird der vollständige Stapel 8 von Falzprodukten 6 im Abgabebereich 10 in der Nähe einer Aufnahme 36, vorzugsweise über der Aufnahme 36, angeordnet. Vorzugsweise ist der Stapel 8 dabei zwischen dem ersten und dem zweiten Begrenzungselement 28, 30 aufgenommen, die den Stapel 8 in Transportrichtung T beiderseits begrenzen. Das erste und das zweite Begrenzungselement 28, 30 komprimieren den Stapel 8 dabei in Transportrichtung T derart, dass seine Länge in Transportrichtung T etwas kleiner als das Innenmaß der Aufnahme 36 parallel zur Transportrichtung T ist. Die Begrenzungselemente 28, 30 sind dazu bevorzugt in bzw. entgegen der Transportrichtung T zumindest geringfügig verfahrbar.

Die Aufnahme 36 ist vorzugsweise ein Tray, eine Verpackung in Form einer Schachtel oder ein sonstiges Aufnahmemittel für Stapel 8 von Falzprodukten 6. Die Aufnahme 36 dient dazu, einen vollständigen Stapel 8 von aufrecht stehenden Falzprodukten 6 gleichzeitig aufzunehmen und für den Transport zu verpacken.

Vorzugsweise ist die Aufnahme 36 ausreichend steif ausgebildet, um die Falzprodukte 6 während des Transports vor äußeren Einflüssen, wie z.B. Stößen, zu schützen. Zudem ist die Aufnahme 36 vorzugsweise quaderförmig, um eine platzsparende Lagerung und einen platzsparenden Transport zu ermöglichen. Die Länge der Aufnahme 36 parallel zur Transportrichtung T beträgt vorzugsweise zwischen 300 mm und 1.200 mm. Die Breite der Aufnahme 36 quer zur Transportrichtung T beträgt vorzugsweise zwischen 25 mm und 220 mm. In jedem Fall ist die Größe der Aufnahme 36 an die Dimensionen der zu verpackenden Falzprodukte 6 anzupassen.

Die Falzprodukte 6 weisen vorzugsweise eine Grundfläche der Vorder- bzw. Rückseite 6a, 6b auf, deren Mindestmaße 29 mm x 29 mm betragen und deren Höchstmaße 220 x 105 mm betragen. Die Dicke der Falzprodukte 6 beträgt vorzugsweise zwischen 1 und 20 mm. Es versteht sich, dass die Maße der Falzprodukte 6 und der Aufnahme 36 beliebig an die vorliegenden Anforderungen angepasst werden können.

Die Aufnahme 36 ist entnehmbar in der Vorrichtung 1 gelagert. Die Lagerung (nicht dargestellt) ist dabei derart ausgebildet, dass die Aufnahme 36 stets in einer definierten Position relativ zum Abgabebereich 10 angeordnet ist. Das Entnehmen einer mit einem Stapel 8 von Falzprodukten 6 gefüllten Aufnahme 36 und das Einfügen einer neuen, leeren Aufnahme 36 kann manuell erfolgen. Das Entnehmen und Einfügen einer Aufnahme 36 kann aber auch automatisiert erfolgen.

Wie Fig. 7 weiterhin zu entnehmen ist, umfasst die Vorrichtung 1 weiterhin eine Verschiebevorrichtung 12 zum Verschieben eines Stapels 8 von Falzprodukten 6 quer zur Transportrichtung T in die Aufnahme 36. Die Verschiebevorrichtung 12 ist hierzu in einer Richtung V4 quer zur Transportrichtung T verfahrbar.

Die Verschiebevorrichtung 12 ist in der dargestellten Ausführungsform beabstandet zum Abgabebereich 10 angeordnet und umfasst einen Stempel 38. Der Stempel 38 erstreckt sich in Transportrichtung T vorzugsweise entlang des gesamten Stapels 8 von Falzprodukten 6, wenn der Stapel 8 im Abgabebereich 10 angeordnet ist. Es ist aber auch denkbar, dass das erste und das zweite Begrenzungselement 28, 30 den Stapel 8 so fest in Transportrichtung T komprimieren, dass ein Verschieben des Stapels 8 quer zur Transportrichtung T auch möglich ist, wenn sich der Stempel 38 nicht vollständig entlang des Stapels 8 erstreckt. Ebenso ist es denkbar, dass das erste und das zweite Begrenzungselement 28, 30 sich teilweise in Transportrichtung T entlang des Stapels 8 erstrecken und auf diese Weise gemeinsam mit dem Stempel 38 eine gemeinsame Anlagefläche für den Stapel 8 bilden. Schließlich ist es auch möglich, dass die Verschiebevorrichtung 12 nur durch das erste und das zweite Begrenzungselement 28, 30 gebildet ist.

Vorzugsweise wird die Verschiebevorrichtung 12 erst nach dem Fördern des Stapels 8 in den Abgabebereich 10 in Richtung V4 bewegt, bis sie am Stapel 8 von Falzprodukten 6 anliegt. In der dargestellten Ausführungsform ist die Richtung V4 vertikal ausgerichtet, der Stapel 8 befindet sich im Abgabebereich 10 unterhalb des Stempels 38 und die Aufnahme 36 ist wiederum unterhalb des Abgabebereichs 10 und des Stapels 8 angeordnet. Es versteht sich, dass die Richtung V4 auch horizontal quer zur Transportrichtung T ausgerichtet sein kann und die Verschiebevorrichtung 12 und die Aufnahme 36 entsprechend so angeordnet sein können, dass die Verschiebevorrichtung 12 den Stapel 8 horizontal quer zur Transportrichtung T in die Aufnahme 36 verschiebt. In diesem Fall müsste eine der seitlichen Führungsvorrichtungen 14, 16 kurzzeitig aus dem Schiebepfad verschoben oder verschwenkt werden.

Wie in Fig. 8 dargestellt, erfolgt schließlich das Verschieben des Stapels 8 von Falzprodukten 6 quer zur Transportrichtung T aus dem Abgabebereich 10 in die Aufnahme 36 mittels der Verschiebevorrichtung 12. Hierzu wird die Verschiebevorrichtung 12 quer zur Transportrichtung T bewegt, bis der Stapel 8, mit einer Schmalseite der aufrecht stehenden Falzprodukte 6 voran, vollständig in der Aufnahme 36 aufgenommen ist. Ein Stapel 8 füllt die gesamte Aufnahme 36 aus. Es ist bevorzugt, dass sich zugleich das erste und das zweite Begrenzungselement 28, 30 quer zur Transportrichtung T bewegen. Dadurch wird erreicht, dass der Stapel 8 seine Länge parallel zur Transportrichtung T beibehält, während er von der Verschiebevorrichtung 12 verschoben wird. Die Falzprodukte 6 des Stapels 8 werden dadurch beim Einschieben in die Aufnahme 36 nicht von den Rändern der Aufnahme 36 behindert.

Ist der Stapel 8 von Falzprodukten 6 vollständig in der Aufnahme 36 aufgenommen, können das erste und das zweite Begrenzungselement 28, 30 sowie der Stempel 38 in entgegengesetzte Richtung zurück bewegt werden. Es ist bevorzugt, dass dabei zuerst das erste und das zweite Begrenzungselement 28, 30 aus der Aufnahme 36 heraus bewegt werden, sodass der Stempel 38 den Stapel 8 währenddessen zurückhält. Dadurch wird vermieden, dass einzelne Falzprodukte 6 beim Herausziehen des ersten und zweiten Begrenzungselements 28, 30 aus der Aufnahme 36 herausgezogen werden. Sobald das erste und das zweite Begrenzungselement 28, 30 aus der Aufnahme 36 entfernt sind, kann auch der Stempel 38 zurückgezogen werden. Die mit Falzprodukten 6 bestückte Aufnahme 36 wird entnommen. Eine neue, leere Aufnahme 36 ist entsprechend beabstandet zum Abgabebereich 10 anzuordnen.

Erfindungsgemäß stützt eine Stützfläche 40 die Falzprodukte 6 von unten. Vorzugsweise erstreckt sich die Stützfläche 40 vom Stapelbereich 4 bis zum Abgabebereich 10. Im Abgabebereich 10 ist die Stützfläche 40 durch zwei Stützelemente 39 gebildet, die den Stapel 8 vor dem Verschieben des Stapels 8 in die Aufnahme 36 senkrecht zur Transportrichtung T freigeben (siehe Fig. 9 und 10). Diese Stützelemente 39 sind vorzugsweise als L-Winkel ausgebildet, deren einer Schenkel nach unten abragt. Die Stützelemente 39 lassen sich aus dem Abgabebereich 10 seitlich nach außen verschieben, um eine Öffnung in der Stützfläche 40 zu bilden. Die Verschiebevorrichtung 12 kann den Stapel 8 von Falzprodukten 6 sodann senkrecht zur Transportrichtung T in die Aufnahme 36 verschieben. Beim seitlichen Verschieben spreizen die unteren Schenkel der Stützelemente 39 die Aufnahme 36 zudem seitlich auf.

Es ist auch denkbar, nur ein Stützelement 39 vorzusehen. Ebenso ist es möglich, dass das oder die Stützelemente 39 nicht verschiebbar, sondern verschwenkbar ist oder sind.

Wie in Fig. 9 zu erkennen ist, weisen das erste und das zweite Begrenzungselement 28, 30 in einer bevorzugten Ausführungsform jeweils eine Öffnung 29 oder Aussparung auf. Diese Öffnung 29 kann eine Durchgangsöffnung sein, die sich vollständig durch das jeweilige Begrenzungselement 28, 30 hindurch erstreckt. Die Öffnung 29 kann dazu als Ausnehmung beliebiger Kontur gestaltet sein, die vollständig vom jeweiligen Begrenzungselement 28, 30 umgeben ist. Die Öffnung kann sich aber auch in Form einer Aussparung von einem Rand des jeweiligen Begrenzungselements 28, 30 erstrecken, sodass das Begrenzungselement 28, 30, wie in Fig. 9 dargestellt, mehrere Stege aufweist, die sich entlang der jeweiligen Aussparung erstrecken. Alternativ ist die Öffnung 29 als Vertiefung in einer dem Abgabebereich 10 zugewandten Seitenfläche des jeweiligen Begrenzungselements 28, 30 ausgebildet. Zumindest während des Verschiebens des Stapels 8 durch die Verschiebevorrichtung 12, wie in Fig. 7 und 8 sowie Fig. 9 und 10 dargestellt, erstreckt sich der Stempel 38 in Transportrichtung T vom ersten Begrenzungselement 28 bis zum zweiten Begrenzungselement 30 und jeweils in die Öffnung im ersten und im zweiten Begrenzungselement 28, 30 hinein.

In der dargestellten Ausführungsform erstreckt sich der Stempel 38 in Transportrichtung T durch das erste und das zweite Begrenzungselement 28 und 30 hindurch, wie in den Fig. 7 und 8 zu erkennen ist. Dadurch wird gewährleistet, dass die Verschiebevorrichtung 12 bzw. der Stempel 38 vollständig auch an den Falzprodukten 6 des Stapels 8, die unmittelbar an die Begrenzungselemente 28, 30 angrenzen, angreift. Sind die Öffnungen in den Begrenzungselementen 28, 30 als Ausnehmungen von einem der Aufnahme 36 zugewandten Rand der Begrenzungselemente 28, 30 ausgebildet, ermöglicht dies, dass die Begrenzungselemente 28, 30 vollständig aus der Aufnahme 36 entnommen werden können, während die Verschiebevorrichtung 12 am Stapel 8 anliegend verbleibt.

Wie den obigen Ausführungen zu entnehmen ist, sind zumindest die Fördervorrichtung 24, die Vorschubeinrichtung 32, die Verschiebevorrichtung 12 sowie das erste und das zweite Begrenzungselement 28, 30 verfahrbar. Hierzu weist jede dieser Komponenten bzw. Vorrichtungen einen geeigneten Antrieb auf. Vorzugsweise werden diese Antriebe durch pneumatische oder hydraulische Zylinder oder durch Servomotoren gebildet. Diese lassen sich besonders einfach in die Gesamtmaschine integrieren und leicht steuern. Die einzelnen Antriebe können miteinander gekoppelt oder unabhängig voneinander steuerbar sein. Je nach Anforderungen sind vom Fachmann geeignete Antriebe zu wählen.

Wie aus den Fig. 1 bis 10 hervorgeht, liegen die Führungsvorrichtungen 14, 16 einander gegenüber, bilden zwischen sich den Stapelbereich 4 und sind dazu eingerichtet, die von der Zuführvorrichtung 2 aufeinanderfolgend zugeführten Falzprodukte 6 zur Bildung eines Stapels 7, 8 von aufrecht stehenden Falzprodukten 6 zwischen sich aufzunehmen und zu stützen. Vorzugsweise erstrecken sich die Führungsvorrichtungen 14, 16 parallel zur Transportrichtung T und liegen einander in einer ersten Richtung quer zur Transportrichtung T gegenüber, wobei jeweils eine Führungsvorrichtung 14, 16 auf einer Seite des Transportpfads 26 angeordnet ist, um die Falzprodukte 6 entlang des Transportpfads 26 seitlich zu führen. Bevorzugt erstrecken sich die zwei Führungsvorrichtungen 14, 16 linear vom Stapelbereich 4 zum Abgabebereich 10.

In einer besonders bevorzugten Ausführungsform weist jede Führungsvorrichtung 14, 16 auf einer dem Stapelbereich 4 zugewandten Seite der Führungsvorrichtung 14, 16 eine Bürste 42 auf. Eine Ausführungsform einer solchen Bürste ist in Fig. 11a und 11b dargestellt. Weiterhin umfasst jede Führungsvorrichtung 14, 16 mindestens eine Trägerstruktur 44 (siehe Fig. 1 und 2), mit der die Bürsten 42 verbunden sind. Vorzugsweise sind die Bürsten 42 lösbar mit der Trägerstruktur 44 verbunden, beispielsweise verschraubt. In einer Ausführungsform weist jede Führungsvorrichtung 14, 16 eine Mehrzahl von Bürsten 42 auf, die parallel zur Transportrichtung T aufeinander folgend entlang der jeweiligen Führungsvorrichtung 14, 16 angeordnet sind. Dadurch können die Führungsvorrichtungen 14, 16 modular aufgebaut werden und beliebig an die gegebenen Anforderungen angepasst werden. Beispielsweise ist es vorteilhaft, wenn die Bürsten 42 im Stapelbereich 4 (rechts in Fig. 4) eine größere Steifigkeit und/oder eine kürzere Länge aufweisen als im Abgabebereich 10 oder im weiteren Verlauf der Führungsvorrichtungen 14, 16 (links in Fig. 4).

Wie in Fig. 11a und 11b gezeigt, weist jede Bürste 42 einen Körper 46 und eine Vielzahl von mit dem Körper 46 verbundenen Borsten 48 auf, die vorzugsweise in einer Mehrzahl von Borstenbündeln 50 angeordnet sind. Die Borsten 48 sind bevorzugt in einer Mehrzahl von Reihen 49a, 49b, 49c angeordnet.

Die Bürsten 42 sind derart an den Trägerstrukturen 44 angeordnet, dass sich die Borsten 48 in den Stapelbereich 4 bzw. in den Transportpfad 26 hinein erstrecken. Die Reihen 49a, 49b, 49c sind dann in einer zweiten Richtung übereinander angeordnet, die quer zur Transportrichtung T und quer zur ersten Richtung ausgerichtet ist. Vorzugsweise ist die zweite Richtung im Wesentlichen vertikal ausgerichtet. Weiterhin erstrecken sich die Reihen 49a, 49b, 49c parallel zur Transportrichtung T. Wie in Fig. 11b zu sehen ist, sind jeweils zwei aneinander angrenzende Reihen 49a, 49b, 49c von Borsten 48 in Transportrichtung T versetzt zueinander angeordnet.

Wird ein Falzprodukt 6 zwischen zwei gegenüberliegenden Bürsten 42 angeordnet, verformt es die an das Falzprodukt 6 anliegenden Borsten 48 elastisch. Aufgrund der den Borsten 48 innewohnenden Rückstellkraft in ihre Ausgangsposition bewirken die Borsten 48 in diesem Zustand eine Klemmwirkung auf das Falzprodukt 6 und stützen dieses seitlich ab. Aufgrund der Flexibilität der Borsten 48 lassen sich die Falzprodukte 6 bzw. der Teilstapel 7 oder Stapel 8 von Falzprodukten 6 dennoch in Transportrichtung T verschieben, während weiterhin die Klemmwirkung der jeweils angrenzenden Borsten 48 der Bürsten 42 auf die Falzprodukte 6 wirken. Die Borsten 48 weisen vorteilhaft eine Steifigkeit auf, die ausreicht, um die Falzprodukte 6 zu halten und zu stützen. Zugleich ist die Steifigkeit der Borsten 48 ausreichend gering, um ein Verschieben der Falzprodukte 6 in Transportrichtung T zu ermöglichen, ohne diese zu beschädigen.

Um das Verschieben der Falzprodukte 6 des Stapels 7, 8 in Transportrichtung T zu erleichtern, sind die Borsten 48 vorzugsweise bezüglich des Körpers 46 um einen Winkel β in Transportrichtung T geneigt. Der Winkel β ist zwischen einer Seitenfläche 52 des Körpers 46, mit der die Borsten 48 verbunden sind, und einer Längsachse der Borsten 48 definiert und beträgt vorzugsweise zwischen 45° und 85°, mehr bevorzugt zwischen 70° und 80°. Dadurch wird auch gewährleistet, dass sich die Borsten 48 beim Einfügen eines Falzprodukts 6 zwischen zwei gegenüber liegende Bürsten 42 in eine vorbestimmte Richtung neigen.

In einer bevorzugten Ausführungsform sind die Borsten 48 aus Rosshaar gebildet. Insbesondere weisen Borsten 48 aus Rosshaar eine geeignete Steifigkeit auf und schonen die Falzprodukte 6 während ihres Transports entlang des Transportpfads 26, sodass keine Beschädigungen an den Falzprodukten 6 hervorgerufen werden. Alternativ können die Borsten 48 aber auch aus anderen natürlichen Materialien, insbesondere Tierhaaren, aus Kunststoff oder aus Draht gebildet sein.

Der Körper 46 der Bürsten 42 ist bevorzugt aus Kunststoff, z.B. aus Polyvinylchlorid (PVC) oder Polyamid (PA), gebildet. Der Körper 46 ist dann besonders einfach und kostengünstig herstellbar und weist ein geringes Gewicht auf. Alternativ kann der Körper 46 aber auch aus anderen Materialien, wie z.B. Holz oder Metall gebildet sein. Um die Bürsten 42 lösbar mit der Trägerstruktur 44 zu verbinden, weist der Körper 46 vorzugsweise Gewindebohrungen 54 auf. Die Bürsten 42 können dann mit der Trägerstruktur 44 verschraubt werden. Es versteht sich, dass dem Fachmann alternative Verbindungsmittel zum lösbaren Verbinden der Bürsten 42 mit der Trägerstruktur 44 bekannt sind, die nach Belieben verwendet werden können.

Die in Fig. 11a und 11b dargestellte Bürste 42 ist eine beispielhafte Ausführungsform, bei der der Abstand A zwischen zwei aneinander angrenzenden Borstenbündeln 50 in Transportrichtung T zwischen 2 mm und 10 mm, vorzugsweise zwischen 4 mm und 6 mm beträgt. Der Abstand B zwischen zwei aneinander angrenzenden Reihen 49a, 49b, 49c von Borsten 48 quer zur Transportrichtung T beträgt ebenfalls zwischen 2 mm und 10 mm, vorzugsweise zwischen 4 mm und 6 mm. Weiter bevorzugt weist die Bürste 42 zwischen drei und zehn Reihen 49a, 49b, 49c von Borsten 48, noch mehr bevorzugt zwischen fünf und acht Reihen 49a, 49b, 49c von Borsten 48 auf. Die Arbeitsbreite C der Bürste 42 ist definiert als der Abstand zwischen den äußersten Reihen 49a und 49c von Borsten 48 in einer Richtung quer zur Transportrichtung T und beträgt vorzugsweise 10 mm bis 50 mm, mehr bevorzugt 20 mm bis 30 mm. Es versteht sich, dass die Arbeitsbreite C an das Format der Falzprodukte 6 anzupassen ist. Die Faserhöhe H der Borsten 48 ist senkrecht zur Seitenfläche 52 des Körpers 46 definiert und beträgt vorzugsweise zwischen 5 mm und 50 mm, mehr bevorzugt zwischen 15 mm und 25 mm. Alternative Dimensionen sind vorstellbar und vom Fachmann entsprechend der im Einzelfall vorliegenden Anforderungen auszuwählen.

Die vorangehenden Ausführungen beziehen sich auf ein Beispiel, bei dem eine Reihe von Falzprodukten 6 einen Teilstapel 7 oder Stapel 8 bildet. Alle zuvor beschriebenen Ausführungsformen können jedoch ohne Weiteres dahingehend angepasst werden, dass in einer Richtung quer zur Transportrichtung T, vorzugsweise in der ersten Richtung eine Mehrzahl von Falzprodukten 6 nebeneinander angeordnet sind. Ein Teilstapel 7 oder Stapel 8 umfasst dann eine Mehrzahl von Reihen von Falzprodukten 6, die in der Richtung quer zur Transportrichtung T nebeneinander angeordnet sind und sich jeweils in Transportrichtung T erstrecken.

## Patentansprüche

1. Verfahren zum Stapeln und Verpacken von Falzprodukten (6), das folgende Schritte aufweist:
- Bilden eines Stapels (8) von Falzprodukten (6), die in aufrechter Stellung in einer Transportrichtung (T) hintereinander angeordnet sind;
- Anordnen des Stapels (8) von Falzprodukten (6) in einem Abgabebereich (10) in der Nähe einer Aufnahme (36); und
- Verschieben des Stapels (8) von Falzprodukten (6) senkrecht zur Transportrichtung (T) aus dem Abgabebereich (10) in die Aufnahme (36) mittels einer Verschiebevorrichtung (12),
**dadurch gekennzeichnet, dass**
vor dem Verschieben des Stapels (8) von Falzprodukten (6) in die Aufnahme (36) ein Freigeben des Stapels (8) senkrecht zur Transportrichtung (T) erfolgt, wobei das Freigeben des Stapels (8) senkrecht zur Transportrichtung (T) das Verschieben oder Schwenken mindestens eines Stützelements (39), das den Stapel (8) im Abgabebereich (10) senkrecht zur Transportrichtung (T) abstützt, umfasst.

2. Verfahren nach Anspruch 1, **dadurch gekennzeichnet, dass** das Bilden des Stapels (8) das Anordnen einer Mehrzahl von Falzprodukten (6) in aufrechter Stellung in einem Stapelbereich (4) mittels einer Zuführvorrichtung (2) umfasst; und
dass das Anordnen des Stapels (8) im Abgabebereich (10) das Fördern des gebildeten Stapels (8) zu dem Abgabebereich (10) entlang eines in Transportrichtung (T) verlaufenden Transportpfads (26) umfasst, sobald der gebildete Stapel (8) von Falzprodukten (6) eine vorbestimmte Anzahl von Falzprodukten (6) umfasst.

3. Verfahren nach Anspruch 1, **dadurch gekennzeichnet, dass** das Bilden des Stapels (8) folgende Schritte umfasst:
- Anordnen einer Mehrzahl von Falzprodukten (6) in aufrechter Stellung in einem Stapelbereich (4) mittels einer Zuführvorrichtung (2) zu einem Teilstapel (7),
- Verschieben des Teilstapels (7) in Transportrichtung (T) zu einem Sammelbereich (11), und
- Wiederholen dieser Schritte, bis im Sammelbereich (11) ein Stapel (8) mit einer vorbestimmten Anzahl von Falzprodukten (6) gebildet ist; und
dass das Anordnen des Stapels (8) im Abgabebereich (10) das Fördern des gebildeten Stapels (8) vom Sammelbereich (11) zum Abgabebereich (10) entlang eines in Transportrichtung (T) verlaufenden Transportpfads (26) umfasst.

4. Verfahren nach Anspruch 1, **dadurch gekennzeichnet, dass** das Bilden des Stapels (8) und das Anordnen des Stapels (8) im Abgabebereich (10) folgende Schritte umfassen:
- Anordnen einer Mehrzahl von Falzprodukten (6) in aufrechter Stellung in einem Stapelbereich (4) mittels einer Zuführvorrichtung (2) zu einem Teilstapel (7),
- Verschieben des Teilstapels (7) in Transportrichtung (T) zu einem Sammelbereich (11), der im Abgabebereich (10) angeordnet ist, und
- Wiederholen dieser Schritte, bis im Sammelbereich (11) und somit im Abgabebereich (10) ein Stapel (8) mit einer vorbestimmten Anzahl von Falzprodukten (6) gebildet ist.

5. Verfahren nach einem der vorangehenden Ansprüche, **dadurch gekennzeichnet, dass** es ein Umlenken der Falzprodukte (6) mittels der Zuführvorrichtung (2) umfasst, sodass jedes Falzprodukt (6) dem Stapelbereich (4) von oben zugeführt wird.

6. Verfahren nach Anspruch 5, **dadurch gekennzeichnet, dass** das Zuführen der Falzprodukte (6) in den Stapelbereich (4) mittels der Zuführvorrichtung (2) derart erfolgt, dass ein nachfolgendes Falzprodukt (6) relativ zu mindestens einem vorangehenden Falzprodukt (6) schräg in den Stapelbereich (4) eintritt und das mindestens eine vorangehende Falzprodukt (6) in Transportrichtung (T) verschiebt.

7. Verfahren nach einem der vorangehenden Ansprüche, **dadurch gekennzeichnet, dass** beim Verschieben des Stapels (8) in die Aufnahme (36) der Stapel (8) an seiner Vorderseite und Rückseite von zwei Begrenzungselementen (28, 30) begrenzt wird, die den Stapel (8) bevorzugt zwischen sich halten und bevorzugt mit dem Stapel (8) in Richtung der Aufnahme (36) bewegt werden.

8. Vorrichtung (1) zum Stapeln und Verpacken von Falzprodukten (6), umfassend:
eine Zuführvorrichtung (2) zum Zuführen von vereinzelten, aufeinander folgenden Falzprodukten (6) in einen Stapelbereich (4);
mindestens eine Fördervorrichtung (24) zum Fördern eines aus den Falzprodukten (6) gebildeten Stapels (8) oder Teilstapels (7) von aufrecht stehenden Falzprodukten (6) in Transportrichtung (T) in einen Abgabebereich (10);
eine Stützfläche (40), die die Falzprodukte (6) von unten stützt, wobei die Stützfläche (40) im Abgabebereich (10) durch mindestens ein Stützelement (39) gebildet ist, das den Stapel (8) im Abgabebereich (10) abstützt,
eine Aufnahme (36), die in der Nähe des Abgabebereichs (10) angeordnet ist; und
eine Verschiebevorrichtung (12) zum Verschieben des im Abgabebereich (10) angeordneten Stapels (8) von Falzprodukten (6) senkrecht zur Transportrichtung (T) aus dem Abgabebereich (10) in die Aufnahme (36),
**dadurch gekennzeichnet, dass**
das mindestens eine Stützelement (39) verschwenkbar oder verschiebbar ist und dazu dient, den Stapel (8) vor dem Verschieben des Stapels (8) in die Aufnahme (36) senkrecht zur Transportrichtung (T) freizugeben.

9. Vorrichtung (1) nach Anspruch 8, **dadurch gekennzeichnet, dass** die Verschiebevorrichtung (12) einen Stempel (38) aufweist, der an einer Schmalseite der Falzprodukte (6) anliegt.

10. Vorrichtung (1) nach Anspruch 8 oder 9, **dadurch gekennzeichnet, dass** sie weiterhin mindestens zwei Führungsvorrichtungen (14, 16) umfasst, die einander gegenüberliegen, die zwischen sich den Stapelbereich (4) bilden und die dazu eingerichtet sind, die von der Zuführvorrichtung (2) zugeführten Falzprodukte (6) zwischen sich aufzunehmen und zu stützen.

11. Vorrichtung (1) nach einem der Ansprüche 8 bis 10, **dadurch gekennzeichnet, dass** sie ein erstes und ein zweites Begrenzungselement (28, 30) umfasst, wobei das erste Begrenzungselement (28) in Transportrichtung (T) stromaufwärts des Abgabebereichs (10) angeordnet ist und das zweite Begrenzungselement (30) in Transportrichtung (T) stromabwärts des Abgabebereichs (10) angeordnet ist, und dass das erste und zweite Begrenzungselement (28, 30) den Abgabebereich (10) zumindest während des Verschiebens des Stapels (8) beidseitig in Transportrichtung (T) begrenzen.

12. Vorrichtung (1) nach Anspruch 11, **dadurch gekennzeichnet, dass** das erste und das zweite Begrenzungselement (28, 30) jeweils eine Öffnung (29) oder Aussparung aufweisen und sich ein Stempel (38) der Verschiebevorrichtung (12) zumindest während des Verschiebens des Stapels (8) in Transportrichtung (T) vom ersten Begrenzungselement (28) zum zweiten Begrenzungselement (30) und jeweils in die Öffnung (29) oder Aussparung im ersten und im zweiten Begrenzungselement (28, 30) hinein erstreckt.

## Claims

1. Method for stacking and packing folded products (6), said method comprising the following steps:
- forming a stack (8) of folded products (6) which are disposed in an upright position so as to be behind one another in a transport direction (T);
- disposing the stack (8) of folded products (6) in a dispensing region (10) in the proximity of a receptacle (36); and
- displacing the stack (8) of folded products (6) perpendicularly to the transport direction (T), from the dispensing region (10) into the receptacle (36), by means of a displacement device (12),
**characterized in that**
releasing the stack (8) perpendicularly to the transport direction (T) takes place prior to the stack (8) of folded products (6) being displaced into the receptacle (36), wherein the releasing of the stack (8) perpendicularly to the transport direction (T) comprises the displacing or pivoting of at least one support element (39) which in the dispensing region (10) supports the stack (8) perpendicularly to the transport direction (T).

2. Method according to Claim 1, **characterized in that** the forming of the stack (8) comprises the disposal of a plurality of folded products (6) in an upright position in a stacking region (4) by means of an infeed device (2); and
**in that** the disposal of the stack (8) in the dispensing region (10) comprises the conveying of the formed stack (8) to the dispensing region (10) along a transport path (26) that runs in the transport direction (T) as soon as the formed stack (8) of folded products (6) comprises a predetermined number of folded products (6).

3. Method according to Claim 1, **characterized in that** the forming of the stack (8) comprises the following steps:
- disposing a plurality of folded products (6) in an upright position in a stacking region (4) so as to form a partial stack (7) by means of an infeed device (2);
- displacing the partial stack (7) in the transport direction (T) to a collection region (11); and
- repeating these steps until a stack (8) having a predetermined number of folded products (6) is formed in the collection region (11); and
that the disposal of the stack (8) in the dispensing region (10) comprises the conveying of the formed stack (8) from the collection region (11) to the dispensing region (10) along a transport path (26) that runs in the transport direction (T).

4. Method according to Claim 1, **characterized in that** the forming of the stack (8) and the disposal of the stack (8) in the dispensing region (10) comprises the following steps:
- disposing a plurality of folded products (6) in an upright position in a stacking region (4) so as to form a partial stack (7) by means of an infeed device (2);
- displacing the partial stack (7) in the transport direction (T) to a collection region (11) which is disposed in the dispensing region (10); and
- repeating these steps until a stack (8) having a predetermined number of folded products (6) is formed in the collection region (11) and thus in the dispensing region (10).

5. Method according to one of the preceding claims, **characterized in that** said method comprises deflecting the folded products (6) by means of the infeed device (2) such that each folded product (6) is fed from above to the stacking region (4).

6. Method according to Claim 5, **characterized in that** the feeding of the folded products (6) into the stacking region (4) by means of the infeed device (2) takes place in such a manner that a subsequent folded product (6) enters the stacking region (4) so as to be oblique relative to at least one preceding folded product (6) and displaces the at least one preceding folded product (6) in the transport direction (T) .

7. Method according to one of the preceding claims, **characterized in that** the stack (8), when said stack (8) is being displaced into the receptacle (36), at the front side and rear side thereof is delimited by two delimitation elements (28, 30) which preferably hold the stack (8) therebetween and are preferably moved conjointly with the stack (8) in the direction of the receptacle (36).

8. Device (1) for stacking and packing folded products (6), comprising:
an infeed device (2) for feeding singularized, successive folded products (6) into a stacking region (4);
at least one conveyor device (24) for conveying in a transport direction (T) a stack (8) or a partial stack (7) of upright folded products (6) formed from the folded products (6) into a dispensing region (10) ;
a support face (40) which supports the folded products (6) from below, wherein the support face (40) in the dispensing region (10) is formed by at least one support element (39) which supports the stack (8) in the dispensing region (10);
a receptacle (36) which is disposed in the proximity of the dispensing region (10); and
a displacement device (12) for displacing the stack (8) of folded products (6) disposed in the dispensing region (10) perpendicularly to the transport direction (T), from the dispensing region (10) into the receptacle (36),
**characterized in that**
the at least one support element (39) is pivotable or displaceable and, prior to the stack (8) being displaced into the receptacle (36), serves for releasing the stack (8) perpendicularly to the transport direction (T) .

9. Device (1) according to Claim 8, **characterized in that** the displacement device (12) has a ram (38) which bears on a narrow side of the folded products (6) .

10. Device (1) according to Claim 8 or 9, **characterized in that** said device (1) furthermore comprises at least two guiding devices (14, 16) which lie opposite one another and therebetween form the stacking region (4), and which are specified for receiving and supporting therebetween the folded products (6) that are fed in from the infeed device (2) .

11. Device (1) according to one of Claims 8 to 10, **characterized in that** said device (1) comprises a first and a second delimitation element (28, 30), wherein the first delimitation element (28) in the transport direction (T) is disposed upstream of the dispensing region (10), and the second delimitation element (30) in the transport direction (T) is disposed downstream of the dispensing region (10), and **in that** the first and the second delimitation element (28, 30) in the transport direction (T) delimit the dispensing region (10) on both sides at least during the displacement of the stack (8).

12. Device (1) according to Claim 11, **characterized in that** the first and the second delimitation element (28, 30) have in each case one opening (29) or clearance, and a ram (38) of the displacement device (12), at least during the displacement of the stack (8), in the transport direction (T) extends from the first delimitation element (28) to the second delimitation element (30) and in each case into the opening (29) or clearance in the first and in the second delimitation element (28, 30).

## Revendications

1. Procédé pour l'empilement et l'emballage de produits pliés (6), qui présente les étapes suivantes :
- la formation d'une pile (8) de produits pliés (6), qui sont disposés les uns derrière les autres en position verticale dans une direction de transport (T),
- la disposition de la pile (8) de produits pliés (6) dans une zone de distribution (10) à proximité d'un logement (36) et
- le déplacement de la pile (8) de produits pliés (6) perpendiculairement à la direction de transport (T) à partir de la zone de distribution (10) dans le logement (36) au moyen d'un dispositif de déplacement (12),
**caractérisé en ce que**
avant le déplacement de la pile (8) de produits pliés (6) dans le logement (36), une libération de la pile (8) perpendiculairement à la direction de transport (T) s'effectue, dans lequel la libération de la pile (8) perpendiculairement à la direction de transport (T) comprend le déplacement ou pivotement d'au moins un élément d'appui (39) qui soutient la pile (8) dans la zone de distribution (10) perpendiculairement à la direction de transport (T).

2. Procédé selon la revendication 1, **caractérisé en ce que** la formation de la pile (8) comprend la disposition d'une pluralité de produits pliés (6) en position verticale dans une zone d'empilement (4) au moyen d'un dispositif d'amenée (2), et **en ce**
**que** la disposition de la pile (8) dans la zone de distribution (10) comprend le transport de la pile (8) formée vers la zone de distribution (10) le long d'un trajet de transport (26) s'étendant dans la direction de transport (T), dès que la pile (8) formée de produits pliés (6) comprend un nombre prédéfini de produits pliés (6).

3. Procédé selon la revendication 1, **caractérisé en ce que** la formation de la pile (8) comprend les étapes suivantes :
- la disposition d'une pluralité de produits pliés (6) en position verticale dans une zone d'empilement (4) au moyen d'un dispositif d'amenée (2) en une pile partielle (7),
- le déplacement de la pile partielle (7) dans la direction de transport (T) vers une zone de collecte (11) et
- la répétition de ces étapes, jusqu'à ce qu'une pile (8) avec un nombre prédéfini de produits pliés (6) soit formée dans la zone de collecte (11) et **en ce**
**que** la disposition de la pile (8) dans la zone de distribution (10) comprend le transport de la pile (8) formée à partir de la zone de collecte (11) vers la zone de distribution (10) le long d'un trajet de transport (26) s'étendant dans la direction de transport (T).

4. Procédé selon la revendication 1, **caractérisé en ce que** la formation de la pile (8) et la disposition de la pile (8) dans la zone de distribution (10) comprennent les étapes suivantes :
- la disposition d'une pluralité de produits pliés (6) en position verticale dans une zone d'empilement (4) au moyen d'un dispositif d'amenée (2) en une pile partielle (7),
- le déplacement de la pile partielle (7) dans la direction de transport (T) vers une zone de collecte (11) qui est disposée dans la zone de distribution (10) et
- la répétition de ces étapes jusqu'à ce qu'une pile (8) avec un nombre prédéfini de produits pliés (6) soit formée dans la zone de collecte (11) et par conséquent dans la zone de distribution (10).

5. Procédé selon l'une quelconque des revendications précédentes, **caractérisé en ce qu'**il comprend une déviation des produits pliés (6) au moyen du dispositif d'amenée (2), de sorte que chaque produit plié (6) est amené par le haut à la zone d'empilement (4).

6. Procédé selon la revendication 5, **caractérisé en ce que** l'amenée des produits pliés (6) dans la zone d'empilement (4) s'effectue au moyen du dispositif d'amenée (2), de telle sorte qu'un produit plié (6) suivant entre dans la zone d'empilement (4) de manière inclinée par rapport à au moins un produit plié (6) précédent et déplace l'au moins un produit plié (6) précédent dans la direction de transport (T).

7. Procédé selon l'une quelconque des revendications précédentes, **caractérisé en ce que** lors du déplacement de la pile (8) dans le logement (36), la pile (8) est délimitée sur sa face avant et face arrière par deux éléments de délimitation (28, 30), qui retiennent la pile (8) de préférence entre eux et sont mus de préférence avec la pile (8) en direction du logement (36).

8. Dispositif (1) pour l'empilement et l'emballage de produits pliés (6), comprenant :
un dispositif d'amenée (2) pour amener des produits pliés (6) séparés successifs dans une zone d'empilement (4) au moins un dispositif de transport (24) pour le transport d'une pile (8) formée des produits pliés (6) ou pile partielle (7) de produits pliés (6) se tenant à la verticale dans la direction de transport (T) dans une zone de distribution (10),
une surface d'appui (40), qui soutient les produits pliés (6) par le bas, dans lequel la surface d'appui (40) est formée dans la zone de distribution (10) par au moins un élément d'appui (39) qui soutient la pile (8) dans la zone de distribution (10),
un logement (36) qui est disposé à proximité de la zone de distribution (10) et
un dispositif de déplacement (12) pour déplacer la pile (8) de produits pliés (6) disposée dans la zone de distribution (10) perpendiculairement à la direction de transport (T) à partir de la zone de distribution (10) dans le logement (36),
**caractérisé en ce que**
l'au moins un élément d'appui (39) est pivotant ou déplaçable et sert à libérer la pile (8) avant le déplacement de la pile (8) dans le logement (36) perpendiculairement à la direction de transport (T).

9. Dispositif (1) selon la revendication 8, **caractérisé en ce que** le dispositif de déplacement (12) présente un poinçon (38) qui s'applique sur un petit côté des produits pliés (6).

10. Dispositif (1) selon la revendication 8 ou 9, **caractérisé en ce qu'**il comprend en outre au moins deux dispositifs de guidage (14, 16) qui sont opposés l'un à l'autre, qui forment entre eux la zone d'empilement (4) et qui sont conçus pour loger et pour soutenir entre eux les produits pliés (6) amenés par le dispositif d'amenée (2).

11. Dispositif (1) selon l'une quelconque des revendications 8 à 10, **caractérisé en ce qu'**il comprend un premier et un deuxième élément de délimitation (28, 30), dans lequel le premier élément de délimitation (28) est disposé en amont de la zone de distribution (10) dans la direction de transport (T) et le deuxième élément de délimitation (30) est disposé en aval de la zone de distribution (10) dans la direction de transport (T), et **en ce que** le premier et deuxième élément de délimitation (28, 30) délimitent la zone de distribution (10) au moins pendant le déplacement de la pile (8) des deux côtés dans la direction de transport (T).

12. Dispositif (1) selon la revendication 11, **caractérisé en ce que** le premier et le deuxième élément de délimitation (28, 30) présentent respectivement une ouverture (29) ou un évidement et un poinçon (38) du dispositif de déplacement (12) s'étendant au moins pendant le déplacement de la pile (8) dans la direction de transport (T) à partir du premier élément de délimitation (28) vers le deuxième élément de délimitation (30) et respectivement à l'intérieur de l'ouverture (29) ou l'évidement dans le premier et dans le deuxième élément de délimitation (28, 30) .
